# EUROPÄISCHE PATENTSCHRIFT

(11) **EP 0 433 572 B1**
(45) Veröffentlichungstag und Bekanntmachung des Hinweises auf die Patenterteilung: **07.12.1994**
(21) Anmeldenummer: 90118166.9
(22) Anmeldetag: 21.09.1990
(51) Int. Cl.: B43K 29/00, B43K 24/06, B43K 9/00

(54) **Handschreibgerät mit eingebautem Stempel**
Writing instrument including stamp
Instrument à écrire avec timbre incorporé

(30) Priorität: 17.11.1989 DE 8913603 U
(43) Veröffentlichungstag der Anmeldung: 26.06.1991
(73) Patentinhaber: Rigoni, Herbert, D-78078 Niedereschach (DE)
(72) Erfinder: Rigoni, Herbert, D-78078 Niedereschach (DE)
(74) Vertreter: Patentanwälte Westphal, Buchner, Mussgnug Neunert, Göhring

(56) Entgegenhaltungen:
- EP-A- 0 322 550
- DE-U- 8 418 819
- FR-A- 2 040 703
- US-A- 2 367 683
- US-A- 4 786 197

## Beschreibung

Die Erfindung betrifft ein Handschreibgerät mit eingebautem Stempel der im Oberbegriff des Anspruchs 1 angegebenen Art.

Ein derartiges Schreibgerät ist zum Beispiel aus dem DE-GM 84 18 819 oder 86 04 475 bekannt.

Bei diesen Schreibgeräten nimmt die Halterung bzw. Mechanik für den Stempel so viel Platz in Anspruch, daß nur vergleichsweise wenig Platz für die Schreibmine selbst übrig bleibt. Üblicherweise werden darum für diese Schreibgeräte nur relativ kleine Schreibminen, z.B. nach DIN 16554, verwendet. Das hat zur Folge, daß die Schreibminen lange ehe die Stempelfarbe des Stempels verbraucht ist, ausgeschrieben sind und ausgewechselt werden müssen.

Aus EP-A 0 322 550 ist ein Schreibgerät in Form eines Kugelschreibers mit zwei Minen, die durch Drehen des Schaftes abwechselnd in die Schreibstellung gebracht werden können, bekannt. In einer Führungshülse mit zwei seitlichen Längsschlitzen bewegen sich hierbei zwei Gleitschieber auf abgesetzten Führungsschienen hin und her. An den beiden Gleitschiebern sind jeweils Röhrchen zur Aufnahme der Schreibmine angebracht. In seinem äußeren Randbereich weist der Gleitschieber eine Nase auf, die mit Hilfe von Federn gegen die Schaltkurve einer Schaltkurvenhülse gedrückt wird. Ein Schreibgerät mit diesem Vorschubmechanismus ist nicht für größere Minen, sogenannte Großraumminen, geeignet.

Der vorliegenden Erfindung liegt die Aufgabe zugrunde, ein Handschreibgerät dieser Art zu schaffen, in welches ohne Änderung der äußeren Abmessungen des Gehäuses größere Minen, insbesondere sogenannte Großraumminen, eingesetzt werden können.

Zur Losung dieser Aufgabe werden die mit Anspruch 1 angegebenen Merkmale bei einem Handschreibgerät der gattungsgemäßen Art vorgeschlagen.

Der Grundgedanke der Erfindung besteht zum einen darin, für die Vorschubmechanik eine an sich z.B. nach der DE-OS 1 461 291 bekannte Drehmechanik zu verwenden, welche unter Zuhilfenahme der Kappe vom Stempelträger betätigt werden kann. Zum andern ist an den Stempelträger unmittelbar ein Teil der Mechanik angeformt, das so ausgebildet ist, daß die Mine in dieses unmittelbar eingesetzt werden kann, wodurch Platz in Axialrichtung des Schreibgeräts geschaffen ist. Dies ist gerade bei Handschreibgeräten notwendig, bei welchen der Stempelträger mit Stempel in Ruhelage sich in Axialrichtung der Schreibmine befindet.

Für die Stempelausbildung eignen sich auch andere Konstruktionen, z.B. nach dem Schweizer Patent 656 354 oder dem deutschen Gebrauchsmuster 87 00 113.

Konstruktive Einzelheiten der Vorschubmechanik sind mit den weiteren Ansprüchen 2 bis 7 angegeben. Die Vorschläge nach den Ansprüchen 5 und 6 tragen insbesondere zu einer Montagefreundlichkeit der Vorschubmechanik bei.

Zur sicheren und vorteilhaften Betätigung der Vorschubmechanik wird die Kappenkonstruktion nach den Ansprüchen 8 bis 10 vorgeschlagen.

Der Gegenstand der Erfindung ist nachstehend anhand eines bevorzugten Ausführungsbeispiels, das in den Zeichnungen veranschaulicht ist, im einzelnen erläutert. In den Zeichnungen zeigen
- Figur 1: Axialschnitt des erfindungsgemäßen Schreibgerätes,
- Figur 2: explosionsartig dargestellter Teilschnitt der am hinteren Ende des Schreibgerätes vorgesehenen Einzelteile,
- Figur 3: vergrößerter axialer Teilschnitt des Schreibgerätes mit aufgesetzter Kappe,
- Figur 4: Schnitt längs der Linie A-B in Figur 3,
- Figur 5: Schnitt längs der Linie C-D in Figur 3,
- Figur 6: vergrößerter axialer Teilschnitt der am hinteren Ende des Schreibgerätes vorgesehenen Vorschubmechanik,
- Figur 7: Aufsicht auf die Anordnung gemäß Figur 6 von unten gesehen und
- Figur 8: Aufsicht auf die Anordnung gemäß Figur 6 von oben gesehen, jedoch in explosionsartiger, teilweise abgebrochener Darstellung.

Das erfindungsgemäße Schreibgerät mit Stempel weist ein Gehäuserohr 10 auf, in welchem axial verschiebbar eine Großraummine 11 angeordnet ist. Deren Spitze 11a kann aus einer Lagerposition gegen die Wirkung einer Schraubenfeder 12 durch die in der Schreibspitze 10a vorgesehene Bohrung 10c in eine Schreibposition ausgefahren werden.

Am hinteren Ende des Schreibgerätes ist ein Stempel 23 vorgesehen, der auf der Oberseite eines Stempelträgers 22 befestigt, vorzugsweise aufgeklebt, ist. Der Stempelträger 22 ist über ein im einzelnen nicht dargestelltes Schwenklager 28 an einem achsparallel verlaufenden Lagerschaft 21 eines in das rückwärtige Ende des Gehäuserohres 10 eingesetzten Stempelträgerkopfes 20 angelenkt. In Lagerposition befindet sich diese Stempelanordnung innerhalb der auf das rückwärtige Ende des Gehäuserohres 10 aufgesetzten Kappe 50, wie dies in den Figuren 3 bis 5 veranschaulicht ist. Zu Stempelzwecken ist das Schreibgerät gemäß Figur 1 aus der horizontalen in eine vertikale Lage mit nach oben gerichteter Spitze 10a zu bringen, in der der Stempelträger 22 mit Stempel 23 in eine horizontale Lage klappt.

Dem Vorschub der Mine 11 dient eine Drehmechanik, deren Aufbau in der Explosionsdarstellung gemäß Figur 2 sowie in den vergrößerten Darstellungen gemäß Figur 7 bis 8 besser erkennbar ist.

In an sich bekannter Weise läßt sich mittels einer derartigen Mechanik die Schreibmine 11 durch Verdrehen des Stempelträgerkopfes 20 bzw. der auf diesen aufgesetzten Kappe 50 aus der Lagerposition in die Schreibposition vorschieben und aus dieser unter der Wirkung der Schraubenfeder 12 wieder zurückführen.

Im einzelnen besteht die Vorschubmechanik aus einer am Trägerkopf 20 angeformten Trägerkopfhülse 24, die an ihrem freien, in das Gehäuserohr 10 ragenden Ende eine Vorschubkurve 25 trägt.

In die Trägerkopfhülse 24 ist eine Vorschubhülse 30 verdrehbar eingesetzt, in deren Bohrung 33 die Großraummine 11 mit ihrem hinteren Ende eingesetzt ist. Auf der Außenseite,der Vorschubhülse 30 ist ein Führungsstück 31 mit ballig ausgebildeten Nocken 31a,b vorgesehen, welche gleitend und kraftschlüssig auf der Vorschubkurve 25 aufliegen. Die Vorschubhülse 30 ist innerhalb des Gehäuserohres 11 axial verschiebbar aber nicht verdrehbar gelagert. Um letzteres zu erreichen, wird die Vorschubhülse 30 mittels ihres Führungsstückes 31 geführt, das in die Führungsnut 41 einer in das hintere Ende des Gehäuserohres 10 unverdrehbar eingepreßten Führungsbuchse 40 eingreift. In diese Führungsbuchse 40 ist die Trägerkopfhülse 24 einzusetzen, die sich im montierten Zustand mit einem Kragenteil 26 an der Stirnkante 43 der Führungsbuchse 40 verdrehbar abstützt. Um den Trägerkopf 20 zu montieren, muß dieser gegenüber der Darstellung in Figur 2 in eine um 90° gedrehte Position gebracht werden, so daß das Kragenteil 26 beim weiteren Einschieben in das Gehäuserohr 10 mit der Führungsnut 41 in Eingriff gelangt. Um dies zu ermöglichen, muß die Länge a (vgl. Figur 8) des Kragenteils 26 etwas kleiner sein als die Breite b der Führungsnut 41. Im endmontierten Zustand soll die Trägerkopfhülse 24 mit möglichst wenig Spiel verdrehbar innerhalb der Führungsbuchse 40 gelagert sein. Um bei dieser Bedingung eine Montage zu ermöglichen, ist der Abstand c (vgl. Figur 2) zwischen dem Kragenteil 26 und der Rast 25c der Vorschubkurve 25 etwas größer als der Abstand d des Grundes der Führungsnut 41 von der spitzenfernen Stirnseite 10b des Gehäuserohres 10. Bei dieser Dimensionierung greift das Kragenteil 26 bei Einführen der Trägerkopfhülse 24 in die Führungsnut 41 ein, ehe die Rast 25c in den Bereich der Führungsbuchse 40 bzw. des Gehäusesrohres 10 gelangt, so daß ein weiterer Vorschub ohne Verklemmen möglich ist.

Um die Gesamtmechanik gegen Herausfallen zu sichern, ist von vorn in das Gehäuserohr 10 ein Sprengring 13 eingesetzt, mit welchem verhindert wird, daß die Vorschubhülse 30 beim Auswechseln der Mine 11 herausfällt.

Aufbau und Funktionsweise der Drehmechanik sind besser aus den vergrößerten Darstellungen gemäß Figur 7 bis 8 erkennbar.

Wie Figur 8 zeigt, setzt sich die Vorschubkurve 25 aus zwei von einer mittleren Rast 25c ansteigenden Kurvenabschnitten 25a und 25b zusammen. An den spitzennahen Enden dieser Kurvenabschnitte befinden sich der Schreibposition entsprechende Rasten 25e und 25d. Auf dieser Vorschubkurve liegt das Führungsstück 31 mit den nebeneinander angeordneten, ballig ausgebildeten Nocken 31a und 31b auf. In der Lagerposition liegen die Nocken 31a und b nebeneinander an der Rast 25c an, während in Schreibposition wahlweise entweder der Nocken 31a in die Rast 25e oder der Nocken 31b in die Rast 25d eingreift.

Diese Konstellation ist mit der Aufsicht gemäß Figur 7 veranschaulicht, während der Schnitt gemäß Figur 6 die Anordnung in Lagerposition zeigt.

Die Drehmechanik ist mittels des Trägerkopfes 20 betätigbar. Damit sich der Benutzer nicht am eingefärbten Stempel 23 beschmutzt, sollte die Kappe 50 über den Trägerkopf 20 mit Stempel 22, 23 geschoben sein. Um eine einwandfreie Drehmomentübertragung zu gewährleisten, muß eine drehschlüssige Verbindung zwischen Kappe 50 und Trägerkopf 20 hergestellt werden können. Zu diesem Zweck ist die Kappe 50 so gestaltet, daß sie nach Art eines Schlüssels nur in einer einzigen Position, nämlich der in den Figuren 3 bis 5 dargestellten, auf den Trägerkopf 20 aufgeschoben werden kann. Um dies zu gewährleisten, sind im Innern der Kappe 50 achsparallel im Abstand voneinander verlaufende Rippen 54 und 55 vorgesehen, die sich bei aufgeschobener Kappe beidseitig des Stempels 23 auf der Oberfläche des Stempelträgers 22 abstützen. Um ein sicheres und einfaches Einfädeln dieser Rippen 54 und 55 zu gewährleisten, ist der Abstand d der Rippen 54, 55 von der Stirnkante der Kappe 50 kleiner bemessen als der Abstand des Stempelträgerendes 22a von dem O-Ring 27. Ungebremst von diesem können die Rippen 54 und 55 zunächst eingefädelt werden und dann parallel zum Stempel 23 verlaufend beim Aufsetzen der Kappe 50 vorgeschoben werden.

Damit die aufgeschobene Kappe in axialer Richtung festgelegt ist, ist in eine Ringnut 29 (vgl. Figur 6) des Stempelträgerkopfes 20 ein aus Gummi bestehender O-Ring 27 eingelegt, der sich von innen an die aufgeschobene Kappe 50 reibschlüssig anlegt. Bei der Darstellung gemäß Figur 3 ist die Kappe 50 noch nicht in ihre das Verdrehen des Trägerkopfes 20 ermöglichende Position vorgeschoben.

Mit der beschriebenen Kappenkonstruktion wird ferner erreicht, daß der Innenraum der Kappe 50 in keiner Position, also weder beim Aufstecken noch beim Verdrehen der Kappe mit dem eingefärbten Stempel 23 in Berührung kommt.

Zweckmäßigerweise sind diese Rippen 54 und 55 Teil eines als Clipstütze dienenden Einsatzes 52, in dessen Nut 53 das der Clipbefestigung dienende Ende 57 des außen gelegenen Clips 56 eingreift. In dieser Position ist der Clip durch den eingeschobenen Kappenverschluß festgelegt, an dessen innerem Ende diese sogenannte Clipstütze 52 angeformt ist.

### Figurenlegende

- 10: Gehäuserohr
- 10a: Schreibspitze
- 10b: spitzenferne Stirnseite des Gehäuserohrs
- 10c: Bohrung
- 11: Großraummine
- 11a: Minenspitze
- 12: Schraubenfeder
- 13: Sprengring
- 20: Trägerkopf
- 21: Lagerschaft
- 22: Stempelträger
- 22a: Ende des Stempelträgers
- 23: Stempel
- 24: Trägerkopfhülse
- 25: Vorschubkurve
- 25a,b: Kurvenabschnitte
- 25c-e: Rasten
- 26: Kragenteil
- 27: O-Ring
- 28: Schwenklager
- 29: Nut
- 30: Vorschubhülse
- 31: Führungsstück
- 31a,b: Nocken
- 32: Ringbund
- 33: Bohrung
- 40: Führungsbuchse
- 41: Führungsnut
- 42: Stirnkante
- 43: Stirnkante der Führungsnut
- 50: Kappe
- 51: Kappenverschluß
- 52: Clipstütze
- 53: Aufnahmenut
- 54, 55: Rippen
- 56: Clip
- 57: Ende des Clips
- 58: Ende der Rippen
- a: Länge des Kragenteiles 26
- b: Breite der Führungsnut 41
- c,d,e: axiale Abstände

## Patentansprüche

1. Handschreibgerät mit eingebautem Stempel (23), der an einem Träger (22) angebracht ist, welcher um eine zur Längsachse des Schreibgerätes senkrechte Achse zwischen einer zur Längsachse etwa parallelen Lage in eine zur Längsachse etwa senkrechte Lage verschwenkbar an einem in ein Gehäuserohr (10) eingesetzten Trägerkopf (20) angelenkt ist, wobei eine Kappe (50) auf den in seiner Lage parallel zur Längsachse befindlichen Träger (22) reibschlüssig aufschiebbar ist und der Trägerkopf (20) auf der dem Träger (22) gegenüberliegenden Seite eine Trägerkopfhülse (24) aufweist, in welche eine Vorschubhülse (30) für eine Schreibmine (11) eingesetzt ist, die durch Betätigen der auf den Trägerkopf (20) aufgesetzten Kappe (50) aus dem spitzenseitigen Ende des Gehäuserohres (10) von einer Lagerposition in eine Schreibposition verschiebbar ist, wobei das in das Gehäuserohr (10) ragende Ende der Trägerkopfhülse (24) eine Vorschubkurve (25) aufweist, welche eine dem Trägerkopf (20) nahe und eine dem Trägerkopf (20) ferne Rast (25c, 25d, 25e) besitzt, wobei die Vorschubhülse (30) auf der Vorschubkurve (25) unter der Wirkung einer Feder (12) kraft-schlüssig und gleitend aufliegende seitliche Nocken (31a,b) besitzt und der Trägerkopf (20) mit der Trägerkopfhülse (24) am Gehäuserohr (10) verdrehbar, aber nicht verschiebbar und die Vorschubhülse (30) innerhalb des Gehäuserohres (10) axial verschiebbar, aber nicht verdrehbar gelagert sind, wobei ferner die Vorschubhülse (30) nur eine das Ende der Mine (11) aufnehmende Bohrung (33) aufweist, die sich über die gesamte Länge der Vorschubhülse (30) bis zur Vorschubhülsenendwand erstreckt, und die Nocken (31a, 31b) so an der Vorschubhülse (30) angebracht sind, daß in der Lagerposition der Großraummine (11) die Vorschubhülsenendwand und damit das an ihr anliegende Ende der Großraummine (11) bis unmittelbar an den Trägerkopf (20) heranreicht.

2. Handschreibgerät nach Anspruch 1, dadurch gekennzeichnet, daß in das Gehäuserohr (10) eine mit diesem fest verbundene Führungsbuchse (40) mit einer axialen Führungsnut (41) eingesetzt ist, in welcher axial verschiebbar die Vorschubhülse (30) gelagert ist, welche mit einem Führungsstück (31) in die Führungsnut (41) eingreift, wobei das Führungsstück (31) an seinem der Vorschubkurve (25) zugewandten Ende den auf dieser aufliegenden Nocken (31a,b) aufweist.

3. Handschreibgerät nach Anspruch 1 oder 2, dadurch gekennzeichnet, daß die Vorschubkurve (25) zwei in axialer Richtung ansteigende Kurvenabschnitte (25a,b) aufweist, die an ihren der Schreibspitze (10a) fernen Enden eine der Lagerposition der Schreibmine (11) ensprechenden und an ihrem der Schreibspitze (10a) nahen Ende der Schreibposition entsprechende Rasten (25d, 25e) aufweist.

4. Handschreibgerät nach Anspruch 3, dadurch gekennzeichnet, daß am Führungsstück (31) zwei nebeneinanderliegende, ballig ausgebildete Nocken (31a,b) vorgesehen sind, welche abwechselnd jeweils in eine der beiden, der Schreibposition zugeordnete Rasten (25d,e) eingreifen.

5. Handschreibgerät nach einem der Ansprüche 2 bis 4, dadurch gekennzeichnet, daß die Vorschubhülse (30) in einem außerhalb der Vorschubkurve (25), der Schreibspitze (10a) zugewandten Bereich, vorzugsweise zwischen den beiden Kurvenabschnitten (25a,b) ein radial über den Umfang der Vorschubhülse (30) vorspringenden Ringbund (32) aufweist, der auf der spitzenseitigen Stirnfläche (43) der Führungsbuchse (40) gleitend aufliegt.

6. Handschreibgerät nach Anspruch 3 und 5, dadurch gekennzeichnet, daß die in Umfangsrichtung gemessene Länge (a) des Kragenteiles (26) der Breite (b) der Führungsnut (41) und der axiale Abstand (c) des Kragens (26) von der schreibspitzenfernen Rast (25c) größer als der axiale Abstand (d) der Führungsnut (41) von der spitzenfernen Stirnkante (42) der Führungsbuchse (40) ist.

7. Handschreibgerät nach einem der Ansprüche 1 bis 6, dadurch gekennzeichnet, daß die das Ende der Mine (11) aufnehmende Bohrung (33) der Vorschubhülse (30) in ihrem Querschnitt dem Querschnitt des spitzenfernen Endes einer Großraummine (11) entspricht.

8. Handschreibgerät nach einem der Ansprüche 1 bis 7, dadurch gekennzeichnet, daß der Trägerkopf (20) auf seinem äußeren Umfang einen aus gummielastischem Material bestehenden Ring, vorzugsweise einen in eine Nut (29) eingelegten, aus Gummi bestehenden O-Ring (27), aufweist, über den die Kappe (50) reibschlüssig schiebbar ist.

9. Handschreibgerät nach einem der Ansprüche 1 bis 8, dadurch gekennzeichnet, daß innerhalb der Kappe (50) zwei sich in Achsrichtung erstreckende Anschlagrippen (54,55) vorgesehen sind, welche bei aufgeschobener Kappe (50) beidseitig des mit Stempelfarbe getränkten Stempels (23) auf der Oberseite des Stempelträgers (22) aufliegen.

10. Handschreibgerät nach Anspruch 8 und 9, dadurch gekennzeichnet, daß der axiale Abstand (d) des spitzenseitigen Endes (58) der Rippen (54, 55) kleiner ist als der axiale Abstand (e) des spitzenfernen Endes (22a) des Stempelträgers (22) von dem gummielastischen Ring (27).

## Claims

1. Hand-operated writing tool having a built-in stamp (23) fitted to a carrier (22) which is attached, pivotably about an axis perpendicular to the longitudinal axis of the writing tool between a position roughly parallel to the longitudinal axis and a position roughly perpendicular to the longitudinal axis, to a carrier head (20) inserted in a housing tube (10), a cap (50) being able to be slid in frictional engagement onto the carrier (22) in its position parallel to the longitudinal axis and the carrier head (20) exhibiting on the side opposite the carrier (22) a carrier head sleeve (24), in which there is inserted a feed sleeve (30) for a writing lead (11), which writing lead is displaceable, by actuation of the cap (50) mounted on the carrier head (20), out of the tip-side end of the housing tube (10) from a mounting position into a writing position, that end of the carrier head sleeve (24) jutting into the housing tube (10) exhibiting a feed curve (25) which possesses a catch which is close to the carrier head (20) and a catch which is remote from the carrier head (20) (25c, 25d, 25e), the feed sleeve (30) possessing lateral cams (31a, b), which bear in non-positive and sliding contact, under the action of a spring (12), upon the feed curve (25), and the carrier head (20) with the carrier head sleeve (24) being mounted in a twistable but non-displaceable manner on the housing tube (10) and the feed sleeve (30) being mounted in an axially displaceable but non-twistable manner within the housing tube (10), the feed sleeve (30) further exhibiting just one bore (33), which receives the end of the lead (11) and extends over the entire length of the feed sleeve (30) up to the end wall of the feed sleeve, and the cams (31a, 31b) being fitted to the feed sleeve (30) in such a way that, in the mounting position of the full-size lead (11), the end wall of the feed sleeve, and hence that end of the full-size lead (11) which bears against it, reaches right up to the carrier head (20).

2. Hand-operated writing tool according to Claim 1, characterized in that in the housing tube (10) there is inserted a guide bush (40) which is fixedly connected thereto and has an axial guide groove (41), in which there is mounted, in an axially displaceable manner, the feed sleeve (30), which engages by means of a guide piece (31) in the guide groove (41), the guide piece (31) exhibiting, at its end facing the feed curve (25), the cam (31a, b) which bears upon the said feed curve.

3. Hand-operated writing tool according to Claim 1 or 2, characterized in that the feed curve (25) exhibits two curve segments (25a, b), which ascend in the axial direction and exhibit, at their ends remote from the writing tip (10a), a catch corresponding to the mounting position of the writing lead (11) and, at their end close to the writing tip (10a), catches (25d, 25e) corresponding to the writing position.

4. Hand-operated writing tool according to Claim 3, characterized in that on the guide piece (31) there are provided two mutually adjacent, spherically configured cams (31a, b), which respectively engage alternately in one of the two catches (25d, e) assigned to the writing position.

5. Hand-operated writing tool according to one of Claims 2 to 4, characterized in that the feed sleeve (30), in a region outside the feed curve (25) and facing the writing tip (10a), preferably between the two curve segments (25a, b), exhibits an annular collar (32), which projects radially over the periphery of the feed sleeve (30) and bears in a sliding manner upon the tip-side end face (43) of the guide bush (40).

6. Hand-operated writing tool according to Claims 3 and 5, characterized in that the length (a), measured in the peripheral direction, of the collar part (26) corresponds to the width (b) of the guide groove (41), and the axial distance (c) of the collar (26) from the catch (25c) remote from the writing tip is greater than the axial distance (d) of the guide groove (41) from that front edge (42) of the guide bush (40) which is remote from the tip.

7. Hand-operated writing tool according to one of Claims 1 to 6, characterized in that the bore (33) in the feed sleeve (30), which-bore receives the end of the lead (11), corresponds in its cross-section to the cross-section of that end of a full-size lead (11) which is remote from the tip.

8. Hand-operated writing tool according to one of Claims 1 to 7, characterized in that the carrier head (20) exhibits, on its outer periphery, a ring consisting of elastomeric material, preferably an O-ring (27) placed in a groove (29) and consisting of rubber, over which the cap (50) can be slid in frictional engagement.

9. Hand-operated writing tool according to one of Claims 1 to 8, characterized in that within the cap (50) there are provided two stop ribs (54, 55), which extend in the axial direction and, when the cap (50) is slid on, bear upon the top side of the stamp carrier (22) on both sides of the stamp (23) steeped in stamping ink.

10. Hand-operated writing tool according to Claims 8 and 9, characterized in that the axial distance (d) between the tip-side end (58) of the ribs (54, 55) is less than the axial distance (e) of the tip-remote end (22a) of the stamp carrier (22) from the elastomeric ring (27).

## Revendications

1. Instrument d'écriture manuel avec un tampon (23) monté sur un support (22) qui est articulé sur une tête porteuse (20) insérée dans un tube de boîtier (10) et pouvant pivoter autour d'un axe perpendiculaire à l'axe longitudinal de l'instrument d'écriture entre une position sensiblement parallèle à l'axe longitudinal et une position sensiblement perpendiculaire à l'axe longitudinal, dans lequel un capuchon (50) peut être enfilé sur le support (22) se trouvant dans sa position parallèle à l'axe longitudinal, avec une liaison de frottement, et la tête porteuse (20) comprend, du côté opposé au support, un manchon de tête porteuse (24) dans lequel est inséré un manchon d'avancement (30) pour une cartouche (11) qui, lorsqu'on manoeuvre le capuchon (50) placé sur la tête porteuse (20), peut être déplacée de l'extrémité du côté pointe du tube du boîtier (10) pour passer d'une position de repos à une position d'écriture, l'extrémité du manchon de la tête porteuse (24) dépassant dans le tube de boîtier (10) comportant une came d'avancement (25) qui possède un arrêt (25c, 25d, 25e) près de la tête porteuse (20) et un arrêt loin de la tête porteuse (20), le manchon d'avancement (30) possédant, sur la came d'avancement (25), des cames latérales (31a, b) s'appuyant, sous l'effet d'un ressort (12), par une liaison de force et en glissant, et la tête de support (20) avec le manchon de tête de support (24) pouvant pivoter contre le tube de boîtier (10) mais ne pouvant pas coulisser, et le manchon d'avancement (30) pouvant coulisser axialement mais ne pouvant pas pivoter, sont montés, tandis qu'en outre le manchon d'avancement (30) ne comporte qu'un alésage (33) recevant l'extrémité de la cartouche (11), qui s'étend sur toute la longueur du manchon d'avancement (30) jusqu'à la paroi d'extrémité du manchon d'avancement, et les cames (31a, 31b) sont appliquées contre le manchon d'avancement 30 de sorte que, dans la position de repos de la cartouche grand volume (11), la paroi terminale du manchon d'avancement et donc l'extrémité de la cartouche grand volume (11) s'appuyant sur celle-ci, atteint directement la tête porteuse (20).

2. Instrument d'écriture manuel selon la revendication 1, caractérisé en ce que dans le tube de boîtier (10) est insérée une douille de guidage (40) liée fixement à celui-ci avec une rainure de guidage axiale (41) dans laquelle est logé, avec coulissement axial possible, le manchon d'avancement (30), qui s'enclenche avec une pièce de guidage (31) dans la rainure de guidage (41), la pièce de guidage (31) comportant, à son extrémité tournée vers la came d'avancement (25), les cames (31a, b) en saillie sur celle-ci.

3. Instrument d'écriture manuel selon les revendications 1 ou 2, caractérisé en ce que la came d'avancement (25) comprend deux segments courbes (25a, b) qui comportent à leur extrémité éloignée de la pointe d'écriture (10a), l'un des crans d'encliquetage correspondant à la position de repos de la cartouche (11) et, à leur extrémité proche de la pointe d'écriture (10a), l'autre cran d'arrêt correspondant à la position d'écriture (25d, e).

4. Instrument d'écriture manuel selon la revendication 3, caractérisé en ce que sur la pièce de guidage (31) sont prévues deux cames (31a, b) situées l'une à côté de l'autre, bombées, qui viennent en prise alternativement et respectivement dans l'un des deux crans d'encliquetage (25d, e) associés à la position d'écriture.

5. Instrument d'écriture manuel selon l'une des revendications 2 à 4, caractérisé en ce que le manchon d'avancement (30) comprend, dans un domaine extérieur à la came d'avancement (25), associé à la pointe d'écriture (10a), de préférence entre les deux segments courbes (25a, b), une collerette annulaire (32) radiale sur le pourtour du manchon d'avancement (30), collerette qui s'appuie en glissant sur la face frontale (43) du côté de la pointe de la douille de guidage (40).

6. Instrument d'écriture manuel selon les revendications 3 et 5, caractérisé en ce que la longueur (a) mesurée dans le sens périphérique de la pièce à rebord (26) est plus grande que la largeur (b) de la rainure de guidage (41) et la distance axiale (c) du rebord (26) de l'arrêt (25c) éloigné de la pointe d'écriture, est plus grande que la distance axiale (d) de la rainure de guidage (41) au côté frontal (42) éloigné de la pointe de la douille de guidage (40).

7. Instrument d'écriture manuel selon l'une des revendications 1 à 6, caractérisé en ce que l'alésage (33) de la douille d'avancement (30) recevant l'extrémité de la cartouche (11) correspond, en section transversale, à celle de l'extrémité côté pointe d'une cartouche grand volume.

8. Instrument d'écriture manuel selon l'une des revendications 1 à 7, caractérisé en ce que la tête de support (20) comprend sur son pourtour extérieur un anneau en caoutchouc élastique, de préférence un joint torique en caoutchouc, inséré dans une rainure et sur lequel le capuchon (50) peut coulisser en liaison de frottement.

9. Instrument d'écriture manuel selon l'une des revendications 1 à 8, caractérisé en ce qu'à l'intérieur du capuchon (50) sont prévues des nervures de butée s'étendant dans le sens de l'axe (54, 55), qui lorsque le capuchon (50) est enfilé, s'appuient des deux côtés du tampon (23) imprégné d'encre à tampon, sur la face supérieure du support du tampon (22).

10. Instrument d'écriture manuel selon les revendications 8 et 9, caractérisé en ce que la distance axiale (d) de l'extrémité (58) côté pointe des nervures (54, 55), est plus petite que la distance axiale (e) entre l'extrémité (22a) éloignée de la pointe du support de tampon (22) et l'anneau en caoutchouc élastique (27).
